# EUROPÄISCHE PATENTSCHRIFT

(11) **EP 3 704 049 B1**
(45) Veröffentlichungstag und Bekanntmachung des Hinweises auf die Patenterteilung: **25.08.2021**
(21) Anmeldenummer: 18780126.1
(22) Anmeldetag: 04.10.2018
(51) Int. Cl.: B66B 5/00

(54) **VORRICHTUNG ZUR DURCHFÜHRUNG VON WARTUNGSARBEITEN IN EINEM AUFZUGSSCHACHT**
DEVICE FOR PERFORMING MAINTENANCE WORK IN A LIFT SHAFT
DISPOSITIF DE MISE EN UVRE D'UN TRAVAIL D'ENTRETIEN DANS UNE CAGE D'ASCENSEUR

(30) Priorität: 31.10.2017 EP 17199429
(43) Veröffentlichungstag der Anmeldung: 09.09.2020
(73) Patentinhaber: Inventio AG, 6052 Hergiswil (CH)
(72) Erfinder: BAERISWYL, Damien, 6006 Luzern (CH); HUWILER, Ernst, 6102 Malters (CH); GREISSINGER, Flavio, 6403 Küssnacht (CH); ULMI, Marcel, 6010 Kriens (CH); RUCKSTUHL, Samuel, 6264 Pfaffnau (CH)
(86) Internationale Anmeldenummer: PCT/EP2018/077008
(87) Internationale Veröffentlichungsnummer: WO 2019/086194

(56) Entgegenhaltungen:
- EP-A1- 1 052 212
- WO-A1-2009/077641
- CN-U- 204 022 172
- JP-A- H1 129 273
- JP-A- 2009 154 989

## Beschreibung

Die Erfindung betrifft eine Vorrichtung zur Durchführung von Wartungsarbeiten in einem Aufzugsschacht und eine Aufzugsanlage mit einer solchen Vorrichtung.

Aufzugsanlagen umfassen eine Vielzahl von in einem Aufzugsschacht angeordneten Komponenten, welche eine spezifische Lebensdauer aufweisen. Diese Komponenten werden gemäß bestehender allgemeingültiger oder betriebsinterner Vorschriften regelmässig gewartet. Demnach besteht die Notwendigkeit, dass Servicetechniker in einem Aufzugsschacht Wartungsaufgaben ausführen. Eine Vielzahl dieser Wartungsaufgaben sind vom Dach einer Aufzugskabine durchzuführen. Um die Sicherheit der auf dem Dach der Aufzugskabine befindlichen Servicetechniker zu gewährleisten, ist ein Mindestabstand zwischen Aufzugskabine und oberer Schachtdecke einzuhalten. Insbesondere bei Aufzugskabinen, welche in ihrer Anordnung an der obersten Schachttür eines Aufzugsschachtes einen für diesen Zweck zu geringen Abstand zur Schachtdecke aufweisen, sind zusätzliche bauliche Maßnahmen erforderlich.

EP 1 052 212 A1 zeigt eine Aufzugsanlage mit einer Puffervorrichtung. Die Puffervorrichtung beschränkt eine Fahrt des Gegengewichtes im Aufzugsschacht derart, dass die Aufzugskabine lediglich eine oberste Position im Aufzugschacht erreichen kann, durch welche ein auf der Aufzugskabine befindlicher Servicetechniker nicht gefährdet ist. Bei einer entsprechenden Ausgestaltung der Vorrichtung ist es nachteilig, dass für eine jede Aufzugsanlage eine eigens für diese Aufzugsanlage vorgesehene Hebevorrichtung bereitgestellt sein muss.

Daher ist es Aufgabe der Erfindung, eine veränderte Vorrichtung zur Durchführung von Wartungsarbeiten bereitzustellen, welche innerhalb verschiedener Aufzugsanlagen verwendet werden kann.

Diese Aufgabe wird gelöst durch eine Aufzugsanlage mit einem Aufzugsschacht, einer Aufzugskabine und einem Gegengewicht, wobei die Aufzugskabine und das Gegengewicht gekoppelt und gegenläufig verfahrbar in dem Aufzugsschacht angeordnet sind, und eine in einer Schachtgrube des Aufzugsschachtes angeordnete Puffervorrichtung, welche Puffervorrichtung den Verfahrweg des Gegengewichtes begrenzt und die Puffervorrichtung einen Puffer und eine Hebevorrichtung umfasst, wobei in einer Ruheposition der Hebevorrichtung eine Überfahrt der Aufzugskabine in einem Schachtkopf des Aufzugsschachtes ermöglicht ist und die Hebevorrichtung derart aktivierbar ist, dass in einer Aktivposition der Hebevorrichtung der Verfahrweg des Gegengewichtes in der Schachtgrube eingeschränkt und zwischen einer Schachtdecke des Aufzugsschachtes und der Aufzugskabine ein Mindestabstand für eine Wartung durch Personal sicherbar ist, dadurch gekennzeichnet, dass die Hebevorrichtung zwischen Puffer und Gegengewicht angeordnet ist.

Die Überfahrt der Aufzugskabine, welche in der Ruheposition der Hebevorrichtung ermöglicht ist, wird durch die auf das Gegengewicht wirkende Puffervorrichtung aufgrund der Kopplung der Aufzugskabine mit dem Gegengewicht begrenzt. Eine solche Überfahrt ist gegeben, wenn ein Boden der Aufzugskabine höher angeordnet ist, als die Ebene des höchsten Stockwerkbodens. In der Aktivposition der Hebevorrichtung ist eine solche Überfahrt verhindert. Die Puffervorrichtung mit der Hebevorrichtung in der Ruheposition ermöglicht einen uneingeschränkten Verfahrweg des Gegengewichtes und auch der Aufzugskabine, welcher durch die Hebevorrichtung in der Aktivposition eingeschränkt ist.

Üblicherweise sind Puffer dafür verwendet, das Gegengewicht bzw. die Aufzugskabine direkt auf dem Puffer abzusetzen. Dabei wird im Bedarfsfall die Bewegung des Gegengewichtes bzw. der Aufzugskabine unmittelbar durch den Puffer gedämpft. Diese Dämpfung wird dadurch erreicht, dass der Puffer in vertikaler Richtung flexibel ausgebildet ist. Um diese Flexibilität des Puffers zu erzielen, kann der Puffer im Wesentlichen eine elastische Komponente, beispielhaft einen Polyurethanblock oder eine Feder, umfassen.

Der Erfindung liegt die Erkenntnis zugrunde, dass eine solche Aufzugsanlage mit einer Hebevorrichtung, bei der der Puffer unmittelbar den Verfahrweg des Gegengewichtes begrenzt, das heisst der Puffer zwischen der Hebevorrichtung und dem Gegengewicht angeordnet ist, zu unterschiedlichen Konstruktionen dieser Hebevorrichtung bei einer Verwendung von Hebevorrichtungen in unterschiedlichen Aufzugsanlagen führen. Dies ist bedingt durch eine Verwendung unterschiedlicher Puffer, welche unterhalb des Gegengewichtes der jeweiligen Aufzugsanlage angeordnet sind. Um den konstruktiven Aufwand für solche in unterschiedlichen Aufzugsanlagen eingesetzten Hebevorrichtungen zu minimieren und demnach eine einzige Konstruktion der Hebevorrichtung für eine Reihe von unterschiedlichen Aufzugsanlagen zu realisieren, wurde entgegen der bisherig angewandten Praxis davon abgesehen, den Puffer unmittelbar unter dem Gegengewicht bzw. unter der Aufzugskabine anzuordnen.

Bei einer Weiterbildung der Vorrichtung weist die Aufzugsanlage einen auf dem Puffer positionierten Lagersitz und ein höhenverstellbares Auflager auf. Vorteilhaft ist eine fixierte Positionierung des Lagersitzes auf dem Puffer.

Eine Weiterbildung der Aufzugsanlage umfasst mindestens eine Führungsschiene zur Führung des Gegengewichtes, wobei das höhenverstellbare Auflager eine Führungsvorrichtung zur Führung des Auflagers an der Führungsschiene aufweist. Unabhängig von der Belastung der Puffervorrichtung kann derart eine sachgerechte Positionierung des höhenverstellbaren Auflagers garantiert werden.

Bei einer Weiterbildung der Aufzugsanlage sind der Lagersitz und das Auflager durch mindestens einen Stützarm verbunden. Mittels eines solche Stützarms kann der Lagersitz vom Auflager beabstandet sein.

Bei einer Weiterbildung der Aufzugsanlage weist die Hebevorrichtung ein mit dem Stützarm verbundenes Aktivierungselement auf, welches Aktivierungselement eine Bewegung der Hebevorrichtung von der Ruheposition in die Aktivposition bewirkt. Derart kann eine manuelle Bewegung der Hebevorrichtung in ihre Aktivposition vereinfacht werden.

Dieses Aktivierungselement kann mit dem Lagersitz oder dem Auflager oder einem weiteren Aktivierungselement verbunden sein. Eine solche Verbindung bewirkt eine relative Bewegung der zueinander bewegbaren Komponenten der Hebevorrichtung zur Bewegung dieser Hebevorrichtung in ihre Aktivposition.

Dieses Aktivierungselement kann durch eine Feder gebildet sein. Eine solche Feder ist eine einfache und wartungsarme Möglichkeit, ein solches Aktivierungselement auszugestalten.

Im Folgenden wird die Erfindung anhand von Figuren näher erläutert. Es zeigen:
- Figur 1:: eine Aufzugsanlage mit einer Puffervorrichtung mit einer Hebevorrichtung;
- Figur 2:: die in Fig. 1 gezeigte Puffervorrichtung;
- Figur 3:: die in den Fig. 1 und 2 gezeigte Puffervorrichtung in einer Aktivposition;
- Figur 4:: ein Auflager der in den vorangegangenen Figuren gezeigten Hebevorrichtung; und
- Figur 5:: ein Detail des Auflagers der Hebevorrichtung.

Fig. 1 zeigt eine Aufzugsanlage mit einer Puffervorrichtung 20. Die Aufzugsanlage umfasst einen Aufzugsschacht 6. Innerhalb dieses Aufzugsschachtes 6 ist eine Aufzugskabine 2 verfahrbar angeordnet. Die Aufzugskabine 2 ist mittels eines Tragelementes 10 mit einem Gegengewicht 4 gekoppelt. Beispielhaft ist das Tragelement 10 an seinem ersten Ende 12.1 an der Schachtdecke 7 des Aufzugsschachtes 6 fixiert. Ein zweites Ende 12.2 des Tragelementes 10 ist ebenso an der Schachtdecke 7 fixiert. Das Tragelement 10 ist mittels Rollen 14, 16 innerhalb des Aufzugsschachtes 6 derart umgelenkt, dass eine gegenläufige Verfahrbarkeit der Aufzugskabine 2 zum Gegengewicht 4 realisiert ist. Beispielhaft kann die Rolle 16 als eine mit einem Antriebsmotor gekoppelte Antriebsrolle ausgebildet sein.

Der Aufzugsschacht 6 weist an einzelnen Stockwerken angeordnete Türöffnungen 30 auf. Durch diese Türöffnungen 30 kann ein auf einer der Stockwerke befindlicher Passagier in die Aufzugskabine 2 gelangen, wenn die Aufzugskabine 2 an diesem Stockwerk angeordnet ist. Der Aufzugsschacht 6 weist eine Schachtgrube 6.1 und einen Schachtkopf 6.2 auf. Der Aufzugsschacht 6 ist an seinem oberen Ende bzw. am Schachtkopf 6.2 durch eine Schachtdecke 7 begrenzt. In der Schachtgrube 6.1 ist unterhalb des Gegengewichtes 4 die Puffervorrichtung 20 angeordnet. Die Puffervorrichtung 20 umfasst eine Hebevorrichtung 24 und einen Puffer 22. Die Hebevorrichtung 24 ist aus einer Ruheposition in eine Aktivposition überführbar. In ihrer Ruheposition ist die Hebevorrichtung 24 derart angeordnet, dass die Aufzugskabine 2 während eines Normalbetriebes an das oberste Stockwerk verfahren werden kann, ohne dass das Gegengewicht 4 auf der Puffervorrichtung 20 aufsetzt. Eine gemäss dieser Definition der Ruheposition der Hebevorrichtung 24 mögliche oberste Positionierung der Aufzugskabine 2 im Normalbetrieb ist mittels einer Stellung 2' in Figur 1 veranschaulicht.

In der gemäss Figur 1 gezeigten Aktivposition der Hebevorrichtung 24 ist diese beschriebene oberste Stellung der Aufzugskabine 2, 2' nicht ermöglicht, da der Verfahrweg des Gegengewichtes 4 und damit der Verfahrweg der mit dem Gegengewicht 4 gekoppelten Aufzugskabine 2 eingeschränkt ist. Demnach bewirkt die in der Aktivposition angeordnete Hebevorrichtung 24 bzw. Puffervorrichtung 20 einen nicht minimierbaren Abstand A zwischen der Schachtdecke 7 und der Aufzugskabine 2 im Schachtkopf 6.2. Dieser durch die Puffervorrichtung 20 gesicherte Abstand A ermöglicht einem Servicetechniker Wartungsarbeiten auf der Aufzugskabine 2 durchzuführen, ohne durch die in Richtung der Schachtdecke 7 verfahrende Aufzugskabine 2 gefährdet zu werden.

Figur 2 zeigt die Puffervorrichtung 20 in einer Schachtgrube 6.1 einer beispielhaft in Figur 1 dargestellten Aufzugsanlage. Zusätzlich zu den in Figur 1 gezeigten Komponenten der Aufzugsanlage sind zwei Führungsschienen 40 zur Führung des Gegengewichtes 4 dargestellt. In der Schachtgrube 6.1 ist die Puffervorrichtung 20 am unteren Ende des Verfahrweges des Gegengewichtes angeordnet. Das heisst, dass die Puffervorrichtung 20 den Verfahrweg des Gegengewichtes begrenzt. Die Führungsschiene 40 erstreckt sich üblicherweise bis zum Schachtboden. Infolgedessen kann die Puffervorrichtung 20 zwischen den Führungsschienen 40 angeordnet sein.

Unabhängig von einer Begrenzung des Verfahrweges des Gegengewichtes durch die Puffervorrichtung 20, kann der Verfahrweg des Gegengewichtes durch weitere Komponenten der Aufzugsanlage begrenzt sein, bevor das Gegengewicht durch die Puffervorrichtung 20 gestoppt wird bzw. bevor das Gegengewicht unmittelbar an die Puffervorrichtung 20 grenzt. Eine solche den Verfahrweg des Gegengewichts begrenzende Komponente kann beispielhaft durch eine Sicherheitsschaltung gebildet sein, welche bei ihrer Aktivierung das Gegengewicht und demnach auch die mit dem Gegengewicht gekoppelten Aufzugskabine in einer dieser Sicherheitsschaltung entsprechenden Position stoppt.

Die Puffervorrichtung 20 umfasst eine Hebevorrichtung 24 und mindestens einen Puffer 22, welcher auf dem Schachtboden angeordnet ist. Die Hebevorrichtung 24 ist oberhalb des Puffers 22, das heisst zwischen dem Gegengewicht und dem Puffer 22, angeordnet. Die Hebevorrichtung 24 umfasst einen Lagersitz 26 und ein höhenverstellbares Auflager 28, wobei der Lagersitz 26 und das höhenverstellbare Auflager 28 mittels mindestens eines angedeuteten Stützarmes 30 verbunden sein kann.

Der Lagersitz 26 und/oder das höhenverstellbare Auflager 28 können Öffnungsrillen 53.1, 53.2, 56.1, 56.2 aufweisen. Diese Öffnungsrillen 53.1, 53.2, 56.1, 56.2 können zur Führung der Enden des Stützarmes 30 bei der Bewegung der Hebevorrichtung 24 aus ihrer Ruheposition in ihre Aktivposition (und umgekehrt) im höhenverstellbaren Auflager 28 bzw. im Lagersitz 26 angeordnet sein.

Figur 3 zeigt die in Figur 2 dargestellte Puffervorrichtung 20, wobei die Hebevorrichtung 24 in ihrer Aktivposition dargestellt ist. Optional kann die Hebevorrichtung 24 einen zweiten Stützarm 30.1, 30.2 aufweisen. Entsprechend dieser Aktivposition sind die Stützarme 30.1, 30.2 derart angeordnet, dass der Lagersitz 26 und das höhenverstellbare Auflager 28 voneinander mit maximalen Abstand beabstandet sind.

Um eine Bewegung der Hebevorrichtung 24 aus der Aktivposition in die Ruheposition zu ermöglichen bzw. zu erleichtern, kann einer oder jeder der Stützarme 30.1, 30.2 an seinen Enden Führungselemente 55.1, 55.2, 57.1, 57.2 aufweisen. Diese Führungselemente 55.1, 55.2, 57.1, 57.2 sind dafür vorgesehen, bei dieser Bewegung der Hebevorrichtung 24 entlang der Öffnungsrillen 53.1, 53.2, 56.1, 56.2 beispielhaft zu gleiten oder zu rollen.

Darüber hinaus kann die Hebevorrichtung 24 ein oder mehrere Aktivierungselemente 51, 52.1, 52.2 aufweisen, welche für eine erleichterte Bewegung der Hebevorrichtung 24 aus ihrer Ruheposition in ihre Aktivposition vorgesehen sind. Beispielhaft kann eines oder mehrere dieser Aktivierungselemente 51, 52.1, 52.2 als Feder ausgebildet sein. Mit seinem ersten Ende kann ein solches Aktivierungselement 51, 52.1, 52.2 im Bereich des Führungselementes 55.1, 55.2, 57.1, 57.2 mit dem diesem Führungselement 55.1, 55.2, 57.1, 57.2 zugeordneten ersten Stützarm 30.1, 30.2 verbunden sein. Mit seinem zweiten Ende kann dieses Aktivierungselement 51, 52.1, 52.2 an einem Befestigungspunkt 54.1, 54.2 fixiert sein, welcher Befestigungspunkt 54.1, 54.2 am höhenverstellbaren Auflager 28 fixiert bzw. angeordnet ist. Statt der in Figur 3 dargestellten Ausführungsvariante kann der Befestigungspunkt am Lagersitz 26 fixiert bzw. angeordnet sein. Das zweite Ende des Aktivierungselementes 51, 52.1, 52.2 kann alternativ dazu im Bereich des Führungselementes 57.1, 57.2 mit dem zweiten Stützarm 30.1, 30.2 verbunden sein.

Alternativ dazu können das bzw. die Aktivierungselemente 51, 52.1, 52.2 derart mit dem mindestens einen Stützarm 30.1, 30.2 bzw. mit dem Lagersitz 26 verbunden sein, dass durch dieses bzw. diese Aktivierungselemente 51, 52.1, 52.2 eine erleichterte Bewegung der Hebevorrichtung 24 aus ihrer Aktivposition in ihre Ruheposition ermöglicht ist.

Alternativ zu der in Figur 3 gezeigten Lagerung der Stützarme 30.1, 30.2 am Lagersitz 26 und am Auflager 28 kann der mindestens eine Stützarm 30.1, 30.2 schwenkbar am Lagersitz 26 und schwenkbar am höhenverstellbaren Auflager 28 gelagert sein. Derart sind die gezeigten Führungselemente 55.1, 55.2, 57.1, 57.2 und Öffnungsrillen 53.1, 53.2, 56.1, 56.2 nicht vonnöten. Jeder des mindestens einen Stützarmes umfasst demnach mindestens zwei Elemente, wobei ein erstes dieser zwei Elemente schwenkbar am Auflager 28 und das zweite der Elemente schwenkbar am Lagersitz 26 gelagert ist. Die zwei einem einzelnen Stützarm 30.1, 30.2 zugeordneten Elemente sind schwenkbar miteinander verbunden.

Figur 4 zeigt das Detail gemäß der in Figur 2 angedeuteten Schnittlinie A-A der Hebevorrichtung 24 und eine Führungsschiene 40 zur Führung des Gegengewichtes. Demnach ist der Lagersitz durch das höhenverstellbare Auflager 28 verdeckt.

Die Führungsschiene 40 umfasst einen beispielhaft als Schienenfuss ausgebildeten Befestigungsabschnitt 40.1 und einen Führungsabschnitt 40.2, wobei der Führungsabschnitt 40.2 am Befestigungsabschnitt 40.1 angeordnet ist. Das höhenverstellbare Auflager 28 weist eine Führungsvorrichtung 60 zur Führung des höhenverstellbaren Auflagers 28 bei seiner Bewegung zwischen einer Ruheposition und einer Aktivposition der Hebevorrichtung 24 auf, wobei die Führungsvorrichtung 60 in den Führungsabschnitt 40.2 der Führungsschiene 40 eingreift. Darüber hinaus kann der Lagersitz 26 ebenso eine solche Führungsvorrichtung 60 aufweisen, um einen stabilen Sitz des Lagersitzes 26 und somit der Hebevorrichtung 24 an der Führungsschiene 40 zu gewährleisten.

Fig. 5 zeigt ein Detail der Hebevorrichtung 24 in ihrer Aktivposition und insbesondere ein Detail des höhenverstellbaren Auflagers 28. Das Auflager 28 weist eine Öffnungsrille 56.2 auf, in welche Öffnungsrille 56.2 ein am Stützarm 30.2 angeordnetes Führungselement 55.2 eingreift wobei die in Fig. 5 gezeigte Darstellung der Hebevorrichtung 24 ihrer Aktivposition entspricht. Darüber hinaus ist das als Feder ausgebildete Aktivierungselement 52.1 am Stützarm 30.2 angeordnet. Die Öffnungsrille 56.2 weist eine Aussparung 59 auf, welche ein Einrasten des Stützarms 30.2 in seiner Stellung entsprechend der Aktivposition der Hebevorrichtung 24 bewirkt. Eine solche Aussparung 59 verhindert, dass die Hebevorrichtung 24 unkontrolliert aus ihrer Aktivposition in ihre Ruheposition bewegt werden kann.

## Patentansprüche

1. Aufzugsanlage mit
- einem Aufzugsschacht (6),
- einer Aufzugskabine (2) und einem Gegengewicht (4), wobei die Aufzugskabine (2) und das Gegengewicht (4) gekoppelt und gegenläufig verfahrbar in dem Aufzugsschacht (6) angeordnet sind, und
- eine in einer Schachtgrube (6.1) des Aufzugsschachtes (6) angeordnete Puffervorrichtung (20), welche Puffervorrichtung (20) den Verfahrweg des Gegengewichtes (4) begrenzt und die Puffervorrichtung (20) einen Puffer (22) und eine Hebevorrichtung (24) umfasst,
wobei in einer Ruheposition der Hebevorrichtung (24) eine Überfahrt der Aufzugskabine (2) in einem Schachtkopf des Aufzugsschachtes (6) ermöglicht ist und die Hebevorrichtung (24) derart aktivierbar ist, dass in einer Aktivposition der Hebevorrichtung (24) der Verfahrweg des Gegengewichtes (4) in der Schachtgrube (6.1) eingeschränkt und zwischen einer Schachtdecke (7) des Aufzugsschachtes (6) und der Aufzugskabine (2) ein Mindestabstand für eine Wartung durch Personal sicherbar ist, **dadurch gekennzeichnet, dass** die Hebevorrichtung (24) zwischen Puffer (22) und Gegengewicht (4) angeordnet ist.

2. Aufzugsanlage nach Anspruch 1, wobei die Hebevorrichtung (24) einen auf dem Puffer (22) positionierten Lagersitz (26) und ein höhenverstellbares Auflager (28) aufweist.

3. Aufzugsanlage nach Anspruch 2, mit mindestens einer Führungsschiene (40) zur Führung des Gegengewichtes (4), wobei das höhenverstellbare Auflager (28) eine Führungsvorrichtung zur Führung des Auflagers (28) an der Führungsschiene (40) aufweist.

4. Aufzugsanlage nach einem der Ansprüche 2 und 3, wobei der Lagersitz (26) und das Auflager (28) durch mindestens einen Stützarm (30.1, 30.2) verbunden sind.

5. Aufzugsanlage nach Anspruch 4, wobei die Hebevorrichtung (24) ein mit dem Stützarm (30.1, 30.2) verbundenes Aktivierungselement (51, 52.1, 52.2) aufweist, welches Aktivierungselement (51, 52.1, 52.2) eine Bewegung der Hebevorrichtung (24) von der Ruheposition in die Aktivposition bewirkt.

6. Aufzugsanlage nach Anspruch 5, wobei das Aktivierungselement (51, 52.1, 52.2) mit dem Lagersitz (26) oder dem Auflager (28) oder einem weiteren Aktivierungselement (51, 52.1, 52.2) verbunden ist.

7. Aufzugsanlage nach einem der Ansprüche 5 und 6, wobei das Aktivierungselement (51, 52.1, 52.2) durch eine Feder gebildet ist.

## Claims

1. Elevator system comprising
- an elevator shaft (6),
- an elevator car (2) and a counterweight (4), the elevator car (2) and the counterweight (4) being coupled and being arranged in the elevator shaft (6) so as to be movable in opposite directions, and
- a buffer device (20) arranged in a shaft pit (6.1) of the elevator shaft (6), which buffer device (20) limits the travel path of the counterweight (4) and which buffer device (20) comprises a buffer (22) and a lifting device (24),
overtravel of the elevator car (2) in a shaft head of the elevator shaft (6) being made possible in a rest position of the lifting device (24) and it being possible to activate the lifting device (24) such that, in an active position of the lifting device (24), the travel path of the counterweight (4) in the shaft pit (6.1) is restricted and a minimum distance for maintenance by personnel can be ensured between a shaft ceiling (7) of the elevator shaft (6) and the elevator car (2), **characterized in that** the lifting device (24) is arranged between the buffer (22) and counterweight (4).

2. Elevator system according to claim 1, wherein the lifting device (24) has a bearing seat (26) positioned on the buffer (22) and a height-adjustable support (28).

3. Elevator system according to claim 2, comprising at least one guide rail (40) for guiding the counterweight (4), wherein the height-adjustable support (28) has a guide device for guiding the support (28) on the guide rail (40).

4. Elevator system according to either claim 2 or claim 3, wherein the bearing seat (26) and the support (28) are connected by at least one support arm (30.1, 30.2).

5. Elevator system according to claim 4, wherein the lifting device (24) has an activation element (51, 52.1, 52.2) connected to the support arm (30.1, 30.2), which activation element (51, 52.1, 52.2) causes the lifting device (24) to move from the rest position into the active position.

6. Elevator system according to claim 5, wherein the activation element (51, 52.1, 52.2) is connected to the bearing seat (26) or to the support (28) or to a further activation element (51, 52.1, 52.2).

7. Elevator system according to either claim 5 or claim 6, wherein the activation element (51, 52.1, 52.2) is formed by a spring.

## Revendications

1. Système d'ascenseur comportant
- une cage d'ascenseur (6),
- une cabine d'ascenseur (2) et un contrepoids (4), la cabine d'ascenseur (2) et le contrepoids (4) étant accouplés et disposés dans la cage d'ascenseur (6) de manière à pouvoir être déplacés dans des directions opposées, et
- un dispositif tampon (20) disposé dans une fosse de cage (6.1) de la cage d'ascenseur (6), ledit dispositif tampon (20) limite la course du contrepoids (4) et le dispositif de tampon (20) comprend un tampon (22) et un dispositif de levage (24),
dans lequel, dans une position de repos du dispositif de levage (24), une traversée de la cabine d'ascenseur (2) dans une tête de cage de la cage d'ascenseur (6) est possible et le dispositif de levage (24) peut être activé de telle sorte que, dans une position active du dispositif de levage (24), la course du contrepoids (4) est restreinte dans la fosse de cage (6.1) et une distance minimale pour un entretien par le personnel peut être assurée entre un plafond de cage (7) de la cage d'ascenseur (6) et la cabine d'ascenseur (2), **caractérisé en ce que** le dispositif de levage (24) est disposé entre le tampon (22) et le contrepoids (4).

2. Système d'ascenseur selon la revendication 1, dans lequel le dispositif de levage (24) présente un siège de palier (26) positionné sur le tampon (22) et un appui (28) réglable en hauteur.

3. Système d'ascenseur selon la revendication 2, comportant au moins un rail de guidage (40) permettant de guider le contrepoids (4), l'appui (28) réglable en hauteur présentant un dispositif de guidage permettant de guider l'appui (28) sur le rail de guidage (40).

4. Système d'ascenseur selon l'une des revendications 2 et 3, dans lequel le siège de palier (26) et l'appui (28) sont reliés par au moins un bras de support (30.1, 30.2).

5. Système d'ascenseur selon la revendication 4, dans lequel le dispositif de levage (24) présente un élément d'activation (51, 52.1, 52.2) relié au bras de support (30.1, 30.2), ledit élément d'activation (51, 52.1, 52.2) entraîne un mouvement du dispositif de levage (24) de la position de repos à la position active.

6. Système d'ascenseur selon la revendication 5, dans lequel l'élément d'activation (51, 52.1, 52.2) est relié au siège de palier (26) ou à l'appui (28) ou à un autre élément d'activation (51, 52.1, 52.2).

7. Système d'ascenseur selon l'une des revendications 5 et 6, dans lequel l'élément d'activation (51, 52.1, 52.2) est formé par un ressort.
